# EUROPÄISCHE PATENTSCHRIFT

(11) **EP 0 725 210 B1**
(45) Veröffentlichungstag und Bekanntmachung des Hinweises auf die Patenterteilung: **03.11.1999**
(21) Anmeldenummer: 96101103.8
(22) Anmeldetag: 24.01.1996
(51) Int. Cl.: F02D 9/16, F02M 35/10

(54) **Saugmodul**
Suction module
Module d'aspiration

(30) Priorität: 04.02.1995 DE 19503771
(43) Veröffentlichungstag der Anmeldung: 07.08.1996
(73) Patentinhaber: FILTERWERK MANN & HUMMEL GMBH, 71631 Ludwigsburg (DE)
(72) Erfinder: Blessing, Heinz, D-71554 Weissach (DE)
(74) Vertreter: Voth, Gerhard, Dipl.-Ing.

(56) Entgegenhaltungen:
- EP-A- 0 480 393
- DE-A- 2 418 852
- DE-A- 3 429 414
- PATENT ABSTRACTS OF JAPAN vol. 8, no. 43 (M-279), 24.Februar 1984 & JP-A-58 200027 (TOYOTA ), 21.November 1983,

## Beschreibung

Die Erfindung betrifft ein Saugmodul, insbesondere für Brennkraftmaschinen mit wenigstens einem Ansaugtrakt, wobei mindestens eine von mehreren Saugrohröffnungen des Ansaugtraktes mittels eines Drehschiebers verschließbar sind.

Derartige Saugmodule sind bekannt, z. B. aus der EP 480 393 A1. Bei diesem Saugmodul kommen Drehschieber zum Einsatz, die eine gemeinsame Drehachse aufweisen und daher zu einer Schaltwalze zusammengefaßt sind. Durch Betätigung der Schaltwalze lassen sich die Querschnitte der Ansaugtrakte zu den Zylindern verkleinern. Dies geschieht z. B. durch Vorsehen zweier Saugrohröffnungen in jeweils einem Ansaugtrakt, wobei eine dieser Saugrohröffnungen durch den Drehschieber verschlossen werden kann. Durch das Zusammenfassen der Drehschieber zu einer Schaltwalze muß bei der Herstellung des Saugrohrs sowie der Schaltwalze eine hohe Maßgenauigkeit eingehalten werden, um die Zuverlässigkeit des Schaltelementes zu gewährleisten. Die geforderte Maßgenauigkeit wirkt sich negativ auf die Herstellungskosten des Saugrohrs aus. Die Schaltwalze muß z. B. in einem gesonderten Gehäuse untergebracht werden, welches zusätzlich an dem Saugrohr befestigt werden muß. An das Saugrohr selbst werden geringere Anforderungen an die Maßgenauigkeit gestellt. Dieses kann z. B. aus Kunststoff im Druckgußverfahren hergestellt werden.

Es ist somit Aufgabe der Erfindung, ein Saugmodul der eingangs genannten Art dahingehend zu verbessern, daß ein einfach herzustellendes, leicht zu montierendes und zuverlässig arbeitendes billiges Saugmodul entsteht.

Erfindungsgemäß wird diese Aufgabe dadurch gelöst, daß die zu den Zylindern führenden Ansaugtrakte jeweils wenigstens zwei Saugrohre aufweisen und jeweils eine Saugrohröffnung der Ansaugtrakte mit unveränderbarem Querschnitt in die Brennkraftmaschine führt und wenigstens eine andere Saugrohröffnung desselben Ansaugtraktes mittels eines Drehschiebers mit der Brennkraftmaschine verbunden ist. Dieser Drehschieber ist schwimmend gelagert, was z. B. durch Verwendung eines elastischen O-Rings erfolgen kann, der eine Relativbewegung zwischen einer die Drehschieberachse haltenden Lagerbuchse und dem Saugrohrgehäuse ermöglicht. Hinsichtlich der Frage der Einbautoleranzen sowie der Schallerzeugung bzw. -übertragung ergeben sich in der beschriebenen Variante deutliche Vorteile.

Im Betriebszuständen, in denen nur ein Teil des Saugrohrquerschnitts benötigt wird, behindert kein zusätzliches Teil den Strömungwiderstand, was einem verminderten Verbrauch entgegenkommt. In Betriebszuständen, in denen ein erweiterter Querschnitt erforderlich ist, wird über den zuschaltbaren Drehschieber die Querschnittsfläche optimal angepaßt.

Eine vorteilhafte Weiterbildung sieht vor, daß der Drehschieber im Flansch des Saugmoduls angeordnet ist. Diese Anordnung erleichtert sowohl die Montage als auch die Wartung der Drehschiebereinheiten. Weiter läßt diese Variante unterschiedliche Materialkombinationen zwischen Zylinderkopf, Flansch und Drehschieber zu.

Weiterhin kann man vorteilhafterweise vorsehen, daß der Drehschieber symmetrisch zu seiner Längsachse ist. Durch die symmetrische Ausgestaltung ergeben sich Vorteile sowohl hinsichtlich der Herstellung als auch im Betrieb des Drehschiebers.

Eine vorteilhafte Weiterbildung ergibt sich, wenn der Drehschieber und/oder das Saugmodul aus Kunststoff besteht. Durch die Ausführung in Kunststoff lassen sich klare Gewichts- und Kostenvorteile erzielen.

Zusätzliche vorteilhafte Weiterbildungen ergeben sich aus den restlichen Unteransprüchen.

Diese und weitere Merkmale von bevorzugten Weiterbildungen der Erfindung gehen außer aus den Ansprüchen auch aus der Beschreibung und den Zeichnungen hervor.

In der Zeichnung zeigen:
Figur 1 eine Draufsicht des Saugmoduls,
Figur 2 ein Schnitt entlang der Linie A - A,
Figur 3 ein Schnitt durchs Drehschiebergehäuse,
Figur 4 eine Draufsicht in Pfeilrichtung X,
Figur 5 Drehschieber, schwimmend gelagert,
Figur 6 Drehschieber, ballig gelagert.

Das Saugmodul besteht, wie in Figur 1 dargestellt, aus Saugrohr 1, Flansch 2 und Unterdruckdose 3. Die Integration von Drehschieber 4 wird im Schnitt sowohl in Figur 2 als auch in Figur 3 in seiner Einbauposition im Flansch 2 dargestellt.

Die Symmetrie bezüglich der Längsachse wird besonders in Figur 3 deutlich. Der Drehschieber 4 reguliert lediglich den Strömungsquerschnitt einer der beiden Saugrohröffnungen 5, so daß die andere Saugrohröffnung 6 stets ohne strömungswiderstandserhöhende Elemente das Verbrennungsgemisch weiterleiten kann. Die Trennung der zugehörigen Saugrohröffnungen 5 und 6 im Flanschbereich wird in Figur 3 deutlich. Diese Trennung der Öffnungen sowie das bedarfsweise Öffnen bzw. Schließen durch Drehschieber 4 garantiert eine optimale Verbrennung in jedem Betriebszustand sowie die daraus resultierende Verringerung des Kraftstoffverbrauchs. Der Einsatz magerer Mischungen wird so in allen Betriebszuständen möglich. Die Verwendung von Kunststoff als Werkstoff für Saugrohr 1, Flansch 2 und Drehschieber 4 reduziert das Gewicht sowie die Herstellkosten.

Die schwimmende Lagerung von Drehschieber 4 erfolgt mittels einer mit Gleitmitteln dotierten Kunststoffbuchse 8 auf der Drehschieberachse 7 sowie des dazugehörigen O-Rings 9, der in einer Gehäusevertiefung Platz findet.

In einem weiteren Ausführungsbeispiel wird, wie in Figur 6 dargestellt, die Drehschieberachse 7 ballig ausgeführt und die Werkstoffkombination Achse/Lagerbuchse mit gleitmitteldotiertem Kunststoff gewählt.

### Bezugszeichenliste

- 1: Saugrohr
- 2: Flansch
- 3: Unterdruckdose
- 4: Drehschieber
- 5: Saugrohröffnung
- 6: Saugrohröffnung
- 7: Drehschieberlängsachse
- 8: Kunststofflagerbuchse
- 9: O-Ring

## Patentansprüche

1. Saugmodul, insbesondere für Brennkraftmaschinen mit wenigstens einem Ansaugtrakt, wobei der Ansaugtrakt wenigstens zwei Saugrohröffnungen (5, 6) aufweist und wenigstens eine Saugrohröffnung (6) des Ansaugtraktes mit unveränderbarem Querschnitt in die Brennkraftmaschine führt und wenigstens eine andere Saugrohröffnung (5) desselben Ansaugtraktes mittels eines Drehschiebers (4) mit der Brennkraftmaschine verbunden ist, dadurch gekennzeichnet, daß der Drehschieber (4) schwimmend gelagert ist.

2. Saugmodul nach Anspruch 1, dadurch gekennzeichnet, daß der Drehschieber (4) im Flansch (2) des Saugmoduls angeordnet ist.

3. Saugmodul nach einem oder mehreren der vorgenannten Ansprüche, dadurch gekennzeichnet, daß der Drehschieber (4) symmetrisch zur Drehschieberlängsachse (7) ist.

4. Saugmodul nach einem oder mehreren der vorgenannten Ansprüche, dadurch gekennzeichnet, daß der Drehschieber (4) und/oder das Saugmodul aus Kunststoff besteht.

5. Saugmodul nach einem oder mehreren der vorgenannten Ansprüche, dadurch gekennzeichnet, daß die Drehschieberachse eine Lagerbuchse (8) und einen O-Ring (9) aufweist.

6. Saugmodul nach einem oder mehreren der vorgenannten Ansprüche, dadurch gekennzeichnet, daß die Steuerung des Drehschiebers (4) mittels Unterdruck geschieht.

7. Saugmodul nach einem oder mehreren der vorgenannten Ansprüche, dadurch gekennzeichnet, daß die Steuerung des Drehschiebers (4) elektromagnetisch und/oder hydraulisch geschieht.

8. Saugmodul nach einem oder mehreren der vorgenannten Ansprüche, dadurch gekennzeichnet, daß die Steuerung von wenigstens zwei Drehschiebern (4) mittels gekoppelter Schub- und Zugstange erfolgt.

9. Saugmodul nach einem oder mehreren der vorgenannten Ansprüche, dadurch gekennzeichnet, daß der Drehschieberkunststoff mit Gleitmitteln dotiert ist.

## Claims

1. Suction module, more especially for internal combustion engines, having at least one induction section, the induction section having at least two induction manifold openings (5, 6), and at least one induction manifold opening (6) of the induction section leading with an unchangeable cross-section into the internal combustion engine, and at least one other induction manifold opening (5) of the same induction section being connected to the internal combustion engine by means of a rotary slide valve (4), characterised in that the rotary slide valve (4) is detachably mounted.

2. Suction module according to claim 1, characterised in that the rotary slide valve (4) is disposed in the flange (2) of the suction module.

3. Suction module according to one or more of the above-mentioned claims, characterised in that the rotary slide valve (4) is symmetrical relative to the rotary slide valve longitudinal spindle (7).

4. Suction module according to one or more of the above-mentioned claims, characterised in that the rotary slide valve (4) and/or the suction module are/is made of plastics material.

5. Suction module according to one or more of the above-mentioned claims, characterised in that the rotary slide valve spindle has a bearing bush (8) and an O-ring (9).

6. Suction module according to one or more of the above-mentioned claims, characterised in that the rotary slide valve (4) is controlled by means of reduced pressure.

7. Suction module according to one or more of the above-mentioned claims, characterised in that the rotary slide valve (4) is controlled electromagnetically and/or hydraulically.

8. Suction module according to one or more of the above-mentioned claims, characterised in that at least two rotary slide valves (4) are controlled by means of a coupled push-and-pull rod.

9. Suction module according to one or more of the above-mentioned claims, characterised in that the rotary slide valve plastics material is doped with lubricants.

## Revendications

1. Module d'aspiration, en particulier pour des moteurs à combustion interne, avec au moins un tronçon d'aspiration, le tronçon d'aspiration présentant au moins deux ouvertures de tube d'aspiration (5, 6), dont au moins une ouverture de tube d'aspiration (6) du tronçon d'aspiration mène, avec une section transversale invariable à l'intérieur du moteur à combustion interne, et dont au moins une autre ouverture de tube d'aspiration (5) du même tronçon d'aspiration est reliée au moteur à combustion interne, au moyen d'un registre tournant (4),
caractérisé en ce que
le registre tournant (4) est monté flottant.

2. Module d'aspiration selon la revendication 1,
caractérisé en ce que
le registre tournant (4) est disposé dans la bride (2) du module d'aspiration.

3. Module d'aspiration selon l'une ou plusieurs des revendications précédentes,
caractérisé en ce que
le registre tournant (4) est symétrique par rapport à l'axe longitudinal (7) du registre tournant.

4. Module d'aspiration selon l'une ou plusieurs des revendications précédentes,
caractérisé en ce que
le registre tournant (4) et/ou le module d'aspiration est en matière synthétique.

5. Module d'aspiration selon l'une ou plusieurs des revendications précédentes,
caractérisé en ce que
l'axe du registre tournant présente une douille ou coussinet de palier (8) et un joint torique (9).

6. Module d'aspiration selon l'une ou plusieurs des revendications précédentes,
caractérisé en ce que
la commande du registre tournant (4) s'effectue par utilisation d'une dépression.

7. Module d'aspiration selon l'une ou plusieurs des revendications précédentes,
caractérisé en ce que
la commande du registre tournant (4) s'effectue par voie électromagnétique et/ou hydraulique.

8. Module d'aspiration selon l'une ou plusieurs des revendications précédentes,
caractérisé en ce que
la commande d'au moins deux registres tournants (4) est effectuée par une tige couplée, de poussée et de traction.

9. Module d'aspiration selon l'une ou plusieurs des revendications précédentes,
caractérisé en ce que
la matière synthétique utilisée pour le registre tournant est dopée par des agents lubrifiants.
